# EUROPÄISCHE PATENTSCHRIFT

(11) **EP 1 563 766 B1**
(45) Veröffentlichungstag und Bekanntmachung des Hinweises auf die Patenterteilung: **22.02.2012**
(21) Anmeldenummer: 04029013.2
(22) Anmeldetag: 08.12.2004
(51) Int. Cl.: A47C 1/024

(54) **Stuhl, insbesondere Bürostuhl**
Chair, particularly office-chair
Chaise, notamment chaise de bureau

(30) Priorität: 13.02.2004 DE 102004007093
(43) Veröffentlichungstag der Anmeldung: 17.08.2005
(73) Patentinhaber: Interstuhl Büromöbel GmbH & Co. KG, 72469 Messstetten (DE)
(72) Erfinder: Link, Werner, 72469 Messstetten (DE)
(74) Vertreter: Kohler Schmid Möbus

(56) Entgegenhaltungen:
- DE-A- 3 033 953
- GB-A- 484 636
- US-A- 5 048 893
- US-A- 6 026 920

## Beschreibung

Die Erfindung betrifft einen Stuhl, insbesondere einen Bürostuhl, mit einer Stuhlsäule, einem daran befestigten Sitzträger und einer Rückenlehne, wobei eine Verstellmechanik vorgesehen ist, mit welcher die Rückenlehne gegenüber der Vertikalen neigbar ist.

Ein solcher Stuhl ist beispielsweise bekannt aus der DE 196 07 136 A1.

US-A-5048893 offenbart einen Stuhl gemäß dem einleitenden Teil des Anspruchs 1.

Vor allem im Bereich der Bürostühle ist zumindest die Verstellbarkeit der Rückenlehne die Regel. Hierfür sind auf dem Markt mehr oder weniger komplexe Verstellmechaniken erhältlich, denen gemeinsam ist, dass sie eine Vielzahl von beweglichen und unbeweglichen mechanischen Elementen und Bauteilen aufweisen, die in mehr oder weniger komplizierter Weise miteinander zusammenwirken. Insbesondere die bewegten Teile sind dabei einem erhöhten Verschleiß aufgrund der wirkenden Betriebskräfte ausgesetzt.

Üblicherweise weisen die bekannten Konstruktionen einen Drehpunkt für die Rückenlehnenverstellung auf, der unmittelbar unterhalb des Sitzes liegt. Der Verschwenkradius beträgt dabei ca. 20 bis 30 cm. Damit wird zwar eine Verschwenkbarkeit der Rückenlehne des Stuhls zwischen den gewünschten maximalen Neigungswinkeln erreicht, jedoch erfolgt das Verschwenken aufgrund des kleinen Schwenkradius in einer relativ ruckartigen Bewegung, wobei auch die jeweilige gewünschte Endstellung nicht besonders genau eingestellt werden kann.

Aufgabe der vorliegenden Erfindung ist es demgegenüber, einen Stuhl, der die eingangs genannten Merkmale aufweist, mit möglichst einfachen Mitteln so zu verbessern, dass die oben genannten Nachteile weitgehend vermieden werden, insbesondere, dass eine sanftere und genauere Einstellung des Neigungswinkels der Rückenlehne ermöglicht wird, wobei der Verstellmechanismus weniger und einfachere bewegte Teile aufweisen soll, die einem geringeren Verschleiß unterworfen sind.

Erfindungsgemäß wird diese Aufgabe gelöst durch die kennzeichnenden Merkmale des Anspruchs 1.

Durch die Führung des Trägerelements der Rückenlehne auf einer gewölbten Bogenbahn, die direkt mit dem Sitzträger verbunden ist, ist der Drehpunkt der Verstellbewegung nicht mehr unmittelbar unterhalb des Sitzes angeordnet, sondern der Radius der Verschwenkachse kann wesentlich größer gewählt werden. Damit ergibt sich eine erheblich sanftere Verstellung des Neigungswinkels der Rückenlehne, weil die Lehne langsamer verschwenkt wird als bei den Verschwenkbewegungen mit dem herkömmlichen sehr kleinen Verschwenkradius. Durch die erfindungsgemäße Lösung ist auch ein viel genaueres Anfahren der gewünschten Endstellung der Rückenlehne möglich. Durch die sehr einfache Konstruktion der erfindungsgemäßen Verstellmechanik sind zudem erheblich weniger bewegte Teile und Gelenke erforderlich als bei üblichen Verschwenkmechaniken von Bürostühlen, sodass auch über längere Zeiträume mit einem viel geringeren Verschleiß der bewegten Teile zu rechnen ist. Dies wird auch durch die wesentlich sanfteren Bewegungsabläufe unterstützt.

Bei einer besonders bevorzugten Ausführungsform des erfindungsgemäßen Stuhls ist die Bogenführung derart gewölbt, dass die Bogenbahn zur Neigungsverstellung der Rückenlehne einen Schwenkradius > 0,5 m, vorzugsweise ≥ 1 m aufweist. Der erfindungsgemäße Aufbau der Verstellmechanik erlaubt es, den Drehpunkt der Verschwenkbewegung ganz beträchtlich unterhalb der Sitzebene anzusiedeln, sodass besonders sanfte Bewegungsabläufe ermöglicht werden.

Dadurch, dass jeweils eine Schiene seitlich links und rechts am Sitzträger angeordnet ist, ergibt sich eine hohe Stabilität der bewegten Verschwenkkonstruktion auch bei höherer Belastung, beispielsweise bei Benutzern mit größerem Körpergewicht.

Der Sitzträger ist über eine an der Stuhlsäule befestigte Verstelleinrichtung gegen die Horizontale neigbar. Insbesondere ist eine Synchronverstellung von Sitz und Rückenlehne in verschiedenen Ausgestaltungen möglich, wie sie beispielsweise in der DE 44 03 123 A1 oder der DE 297 04 906 U beschrieben ist.

Ganz besonders bevorzugt ist eine Weiterbildung , die sich dadurch auszeichnet, dass die Synchronisierungsvorrichtung eine mit einem Fluid betriebene Steuerungseinrichtung umfasst, die einerseits mit der Verstelleinrichtung zur Neigungsverstellung des Sitzträgers, andererseits mit der Verstellmechanik zur Neigungsverstellung der Rückenlehne verbunden ist, und mittels derer bei einer Verstellung der Neigung des Sitzträgers gegen die Horizontale ein Steuerungssignal an die Verstellmechanik zur Neigungsverstellung der Rückenlehne abgegeben wird, welches eine Verstellung des Neigungswinkels der Rückenlehne gegen die Vertikale auf einen vorgegebenen oder vorgebbaren, mit dem Neigungswinkel des Sitzträgers gegen die Horizontale in einem bestimmten Verhältnis stehenden Winkelwert bewirkt.

Durch die Verwendung einer Fluidsteuerung können die Neigungsbewegungen beliebig stufenlos eingestellt werden, und die Bewegungsabläufe sind optimal weich. Die Anzahl der mechanischen Elemente für die Verstellung, wie beispielsweise Gelenke, kann auf ein Minimum reduziert werden. Insbesondere fallen komplizierte mechanische Federelemente und Verschleiß gefährdete Getriebe- oder Übersetzungseinrichtungen völlig weg.

Bei einer besonders bevorzugten Ausführungsform der Erfindung umfasst die Steuerungseinrichtung eine Pneumatik- oder eine Hydraulikeinrichtung mit einem Druckleitungssystem zur Förderung von unter Druck stehendem Gas, insbesondere Luft, oder von unter Druck stehender Flüssigkeit, insbesondere Hydrauliköl. Derartige Pneumatik- oder Hydrauliksysteme sind aus anderen Bereichen der Technik wohlbekannt und bestens erprobt.

Besonders vorteilhaft ist es, wenn die Verstelleinrichtung zur Neigungsverstellung des Sitzträgers ein pneumatisches oder hydraulisches Federelement, insbesondere einen Pneumatik- oder Hydraulikzylinder, zur Betätigung der Sitzträgerverstellung aufweist. Damit kann ein besonders weicher Bewegungsablauf sichergestellt werden.

Bei einer besonders bevorzugten Weiterbildung der beiden oben genannten Ausführungsformen der Erfindung gibt das Federelement bei einer Verkippung des Sitzträgers einen Druck- oder Saugimpuls auf die Steuerungseinrichtung. Damit wird dann die Neigungsverstellung der Rückenlehne angesteuert.

Bevorzugt ist auch eine Ausführungsform, bei der die Verstellmechanik zur Neigungsverstellung der Rückenlehne ein pneumatisches oder hydraulisches Federelement, insbesondere einen Pneumatik- oder Hydraulikzylinder, zur Betätigung der Rückenlehnenverstellung aufweist. Auf diese Weise kann auch die Bewegung der Rückenlehne besonders weich und geschmeidig gestaltet werden.

Ganz besonders bevorzugt ist eine Ausführungsform der Erfindung, bei der die Steuerungseinrichtung Steuerventile für eine Steuerung der Bewegungen der Verstelleinrichtung zur Neigungsverstellung des Sitzträgers und der Verstellmechanik zur Neigungsverstellung der Rückenlehne umfasst. Eine derartige Ventilsteuerung macht keine Elektronik erforderlich, sondern verwendet das ohnehin vorhandene Fluidmedium. Außerdem lassen sich mit den Steuerventilen die Bewegungsabläufe besonders weich und stufenlos in nahezu beliebigen Abfolgen durchführen bzw. einstellen.

Bei einer besonders vorteilhaften Weiterbildung dieser Ausführungsform sind die Steuerventile so einstellbar, dass bei ihrer Betätigung eine vorzugsweise stufenlos wählbare Begrenzung, Dämpfung oder Rückstellung der Bewegungen der Verstelleinrichtung zur Neigungsverstellung des Sitzträgers und der Verstellmechanik zur Neigungsverstellung der Rückenlehne bewirkt wird.

In einer vorteilhaften Variante sind die Steuerventile so einstellbar, dass bei ihrer Betätigung die Neigung des Sitzträgers und/oder der Rückenlehne in einer bestimmten, vorzugsweise wählbaren Winkellage fixiert bleibt. Damit kann im Extremfall der Sitzträger festgehalten werden, während die Rückenlehne beliebig verstellbar bleibt, oder umgekehrt die Rückenlehne fixiert werden, während der Sitzträger verstellt werden kann. Dazwischen sind beliebige Einstellungen der Neigungswinkel von Sitzträger und Rückenlehne wählbar.

Darüber hinaus können bei Varianten der Erfindung die Steuerventile so einstellbar oder (beispielsweise ab Werk) voreinstellbar sein, dass bei ihrer Betätigung die Neigungen des Sitzträgers und der Rückenlehne in einem bestimmten Winkelverhältnis der Verstellwinkel oder mit einem festen Relativwinkel zueinander verstellt werden können. Auf diese Weise sind relativ einfache, häufig wiederkehrende Bewegungssituationen und Abläufe mit besonders simplen Mitteln programmierbar.

Die Verstelleinrichtung für den Sitzträger umfasst einen an der Stuhlsäule befestigten Trägerarm, an dem über ein Gelenk mit horizontaler Verschwenkachse der Sitzträger verschwenkbar angebracht ist. Diese Art der Verstelleinrichtung ist besonders einfach herzustellen und mechanisch äußerst stabil und belastbar.

Ergonomisch besonders günstig ist eine Ausgestaltung, bei der das Gelenk mit der horizontalen Verschwenkachse an dem der Rückenlehne abgewandten Vorderende des Sitzkörpers, insbesondere parallel zu einer Vorderkante desselben, angeordnet ist. Die Vorteile dieser Ausgestaltung sind beispielsweise in der eingangs zitierten DE 196 07 136 C2 beschrieben.

Eine weitere Verbesserung des Bedienungskomforts bei einem derartigen erfindungsgemäßen Stuhl lässt sich dadurch erreichen, dass das Gelenk mit der horizontalen Verschwenkachse unterhalb einer auf dem Sitzträger vorgesehenen Sitzfläche bzw. unterhalb eines Sitzpolsters angeordnet ist.

Vorzugsweise kann der Sitzträger um eine vertikale Achse drehbar an der Stuhlsäule befestigt sein, was wiederum insbesondere bei Bürostühlen praktisch der Standardfall ist. Am einfachsten lässt sich die Drehbarkeit um die Hochachse dadurch bewerkstelligen, dass der Trägerarm der Verstelleinrichtung drehbar an der Stuhlsäule des erfindungsgemäßen Stuhls befestigt ist.

Um die Verstellmechanik ergonomisch günstig und einfach bedienen zu können, ist bei einer besonders bevorzugten Ausführungsform vorgesehen, dass mindestens ein Betätigungselement zur Verstellung der Neigung der Rückenlehne gegenüber der Vertikalen seitlich links oder rechts am Sitzträger angeordnet ist.

Bei einer besonders bevorzugten Weiterbildung ist jeweils ein Betätigungselement zur Verstellung der Neigung der Rückenlehne gegenüber der Vertikalen seitlich links und rechts am Sitzträger angeordnet. Dadurch kann die Betätigung wahlweise mit der linken oder der rechten Hand oder, je nach Ausgestaltung, auch mit beiden Händen erfolgen.

Durch ein Integrieren der Betätigungselemente in die Seitenlehnen des erfindungsgemäßen Stuhls wird eine ergonomisch besonders günstige Ausgestaltung erreicht, bei der keine vorstehenden oder auch ohne Sichtkontakt schwierig auffindbaren Teile eingesetzt werden müssen. Vielmehr kann der Benutzer derartig angeordnete Betätigungselemente mehr oder weniger blind ertasten. Zudem ergibt sich auch eine ästhetisch ansprechendere Ausgestaltung des erfindungsgemäßen Stuhls.

Bei einer ebenfalls bevorzugten Ausführungsform ist die Rückenlehne des erfindungsgemäßen Stuhls schalenförmig aufgebaut, was einerseits ergonomisch besonders günstige Gestaltungsmöglichkeiten eröffnet, andererseits wiederum ein ästhetisch besonders ansprechendes Design des Stuhls möglich macht.

Bei besonders einfachen Ausführungsformen des erfindungsgemäßen Stuhls kann die Rückenlehne starr, insbesondere einstückig mit dem Trägerelement verbunden sein. Dies ist vor allem bei der vorgenannten schalenförmigen Ausgestaltung der Rückenlehne sinnvoll.

Alternativ kann bei anderen Ausführungsformen aber auch eine um einen vorgebbar einstellbaren, insbesondere arretierbaren Winkel um eine horizontale Achse gegen das Trägerelement verkippbare Rückenlehne vorgesehen werden, die eine individuellere Anpassung an die jeweiligen Benutzerbedürfnisse ermöglicht als die oben genannte starre Variante.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen. Die einzelnen Merkmale können je einzeln für sich oder zu mehreren in beliebigen Kombinationen bei Varianten der Erfindung verwirklicht sein.

In der schematischen Zeichnung sind Ausführungsbeispiele der Erfindung dargestellt, welche in der nachfolgenden Beschreibung näher erläutert werden.

Es zeigen:
- Fig. 1a: eine schematische, teilweise transparente Seitenansicht des oberen Teils einer Ausführungsform des erfindungsgemäßen Stuhls in einer Horizontallage der Sitzfläche und mit vertikal steil eingestellter Rückenlehne;
- Fig. 1b: die Ausführungsform von Fig. 1a mit nach hinten verkippter Sitzfläche und entsprechend nach hinten geneigter Rückenlehne;
- Fig. 2a: die Ausführungsform von Fig. 1a in einer Normalstellung;
- Fig. 2b: die Ausführungsform von Fig. 1a vor einer Verstellung der Sitzfläche und der Rückenlehne in eine schräg nach oben geneigte Position der Sitzfläche bzw. nach hinten geneigte Position der Rückenlehne;
- Fig. 2c: die Ausführungsform von Fig. 1a vor einer Rückstellung der Sitzfläche und der Rückenlehne aus einer nach hinten geneigten Position zurück zu einer aufrechten Normalposition;
- Fig. 3a: eine schematische, teilweise transparente Draufsicht von oben auf die Ausführungsform von Fig. 2a mit schematischer Darstellung einer Fluidsteuerung der Stuhlverstellung;
- Fig. 3b: eine Draufsicht auf die Situation nach Fig. 2b; und
- Fig. 3c: eine Draufsicht auf die Situation nach Fig. 2c.

Die in den Figuren 1a und 1b dargestellte obere Stuhlhälfte umfasst eine Stuhlsäule 1 mit einem daran über einen Trägerarm 7 und ein Gelenk 8 mit horizontaler Verschwenkachse befestigten Sitzträger 2. Mittels einer Verstelleinrichtung, die u. a. ein pneumatisches oder hydraulisches Federelement 6 umfasst, kann die Neigung des Sitzträgers 2 gegenüber der Horizontalen verstellt werden. Vorzugsweise ist außerdem der Trägerarm 7 um eine vertikale Achse drehbar an der Stuhlsäule 1 befestigt, sodass der Sitzträger 2 auch um diese vertikale Achse verdreht werden kann. Ergonomisch günstig ist das um eine horizontale Achse verschwenkbare Gelenk 8 unterhalb einer auf dem Sitzträger 2 vorgesehenen, in der Zeichnung aber nicht dargestellten Sitzfläche bzw. unterhalb eines Sitzpolsters parallel zur Vorderkante 2' des der Rückenlehne 3 abgewandten Vorderendes des Sitzträgers 2 angeordnet.

Des Weiteren ist in den Figuren 1a und 1b eine Verstellmechanik zur Neigungsverstellung der Rückenlehne 3 gegenüber der Vertikalen dargestellt, die eine nach oben gewölbte Bogenführung 4 umfasst, welche starr mit dem Sitzträger 2 verbunden ist, und auf welcher ein die Rückenlehne 3 tragendes Trägerelement 5 auf einer nach oben gewölbten Bogenbahn zur Neigungsverstellung der Rückenlehne 3 verfahrbar ist. Wie in den Figuren 3a bis 3c gezeigt, umfasst die Bogenführung 4 zwei links und rechts auf dem Sitzträger 2 angeordnete, nach oben gewölbte, stabförmige Schienen 4', 4".

In der Zeichnung nicht näher dargestellt sind Betätigungselemente zur Verstellung der Neigung der Rückenlehne 3 gegenüber der Vertikalen, welche vorzugsweise seitlich links und rechts am Sitzträger 2 in Seitenlehnen 9 des Stuhls integriert sind.

Die Rückenlehne 3 kann auch schalenförmig aufgebaut und entweder starr, insbesondere einstückig, mit dem Trägerelement 5 verbunden oder um einen vorgebbar einstellbaren, arretierbaren Winkel um eine horizontale Achse gegen das Trägerelement 5 verkippbar sein.

In den Figuren 2a bis 2c sind verschiedene Verstellsituationen eines erfindungsgemäß ausgeführten Stuhles dargestellt. Dabei zeigt Fig. 2a den Stuhl in einer Normalstellung, Fig. 2b (entsprechend Fig. 1a) den Stuhl vor einer Verstellung des Sitzträgers 2 und der Rückenlehne 3 aus der Normalstellung in eine schräg nach oben geneigte Position der Sitzfläche und in eine nach hinten geneigte Position der Rückenlehne 3, wobei die geraden Pfeile die jeweilige Bewegungsrichtung der zu bewegenden Teile des Stuhls andeuten sollen.

In Fig. 2c (entsprechend Fig. 1b) sieht man den Suhl vor einer Rückstellung des Sitzträgers 2 und der Rückenlehne 3 aus einer nach hinten geneigten Position zurück zu einer aufrechten Normalposition gemäß Fig. 2a.

Unterhalb der Figuren 2a bis 2c sind in den Figuren 3a bis 3c jeweils schematische, teilweise transparente Draufsichten von oben auf die jeweilige Situation dargestellt. Insbesondere ist in den Figuren 3a bis 3c eine Fluidsteuerung zur synchronen Neigungsverstellung von Sitzträger 2 und Rückenlehne 3 gezeigt.

Die Synchronisierungsvorrichtung umfasst eine mit einem Fluid betriebene Steuerungseinrichtung, die einerseits mit der Verstelleinrichtung zur Neigungsverstellung des Sitzträgers 2, andererseits mit der Verstellmechanik zur Neigungsverstellung der Rückenlehne 3 verbunden ist. Mittels dieser Steuerungseinrichtung, die eine Pneumatik- oder Hydraulikeinrichtung mit einem Druckleitungssystem 10 zur Förderung von unter Druck stehendem Gas, insbesondere Luft, oder von unter Druck stehender Flüssigkeit, insbesondere Hydrauliköl, umfasst, wird bei einer Verstellung der Neigung des Sitzträgers 2 gegen die Horizontale synchron dazu eine Verstellung des Neigungswinkels der Rückenlehne 3 gegen die Vertikale auf einen vorgegebenen oder vorgebbaren Wert oder ein gewünschtes Verhältnis der beiden Neigungswinkel bewirkt.

Ausgehend von der in den Figuren 2a und 3a dargestellten Normalposition wird bei einer Verkippung des Sitzträgers 2 nach hinten über das Federelement 6 aufgrund von dessen Kompression ein Druckimpuls in das Druckleitungssystem 10 der Steuerungseinrichtung abgegeben, welcher über in der Zeichnung nicht näher dargestellte Steuerventile die Synchronbewegung zur Neigungsverstellung der Rückenlehne 3 betätigt. Die Verstellmechanik für die Rückenlehne 3 weist dazu pneumatische oder hydraulische Federelemente 11, 11' auf, welche im gezeigten Ausführungsbeispiel beiderseits des Stuhles auf den Schienen 4, 4' der Bogenführung 4 angeordnet sind. Die Strömungsrichtung der durch den Druckimpuls im Druckleitungssystem 10 in Gang gesetzten Fluidströmung ist in Fig. 3b durch Pfeile dargestellt.

In den Figuren 2c und 3c ist die zu den Figuren 2b und 3b reziproke Bewegungssituation dargestellt, bei der der Sitzträger 2 in seine vertikale Normalposition und die Rückenlehne 3 in ihre aufrechte Normalposition gemäß Fig. 2a zurückgefahren werden sollen. Die in Fig. 3c gezeigten Strömungspfeile weisen nun in der entgegengesetzten Richtung zu den in Fig. 3b dargestellten Fluidströmen.

## Patentansprüche

1. Stuhl, insbesondere Bürostuhl, mit einer Stuhlsäule (1), einem daran befestigten Sitzträger (2) und einer Rückenlehne (3), wobei eine Verstellmechanik vorgesehen ist, mit welcher die Rückenlehne (3) gegenüber der Vertikalen neigbar ist, und wobei die Verstellmechanik eine nach oben gewölbte Bogenführung (4) umfasst, welche mit dem Sitzträger (2) verbunden ist und auf welcher ein die Rückenlehne (3) tragendes Trägerelement (5) auf einer nach oben gewölbten Bogenbahn zur Neigungsverstellung der Rückenlehne (3) verfahrbar ist,
wobei der Sitzträger (2) über eine Verstelleinrichtung gegen die Horizontale neigbar ist, und die Verstelleinrichtung einen Trägerarm (7) umfasst, an dem über ein Gelenk (8) mit horizontaler Verschwenkachse der Sitzträger (2) verschwenkbar angebracht ist,
**dadurch gekennzeichnet,**
**dass** die Bogenführung (4) starr mit dem Sitzträger (2) verbunden ist und mehrere nach oben gewölbte, vorzugsweise stabförmige Schienen (4' bzw. 4") umfasst, von denen jeweils eine Schiene (4', 4") seitlich links und rechts am Sitzträger (2) angeordnet ist,
die Verstelleinrichtung an der Stuhlsäule (1) befestigt ist und der Trägerarm (7) an der Stuhlsäule (1) befestigt ist.

2. Stuhl nach Anspruch 1, **dadurch gekennzeichnet, dass** die Bogenführung (4) derart gewölbt ist, dass die Bogenbahn zur Neigungsverstellung der Rückenlehne (3) einen Schwenkradius > 0,5 m, vorzugsweise ≥ 1 m aufweist.

3. Stuhl nach einem der vorhergehenden Ansprüche, **dadurch gekennzeichnet, dass** eine Synchronisierungsvorrichtung zur synchronen Neigungsverstellung von Sitzträger (2) und Rückenlehne (3) vorgesehen ist, und dass die Synchronisierungsvorrichtung eine mit einer Fluid betriebene Steuerungseinrichtung umfasst, die einerseits mit der Verstelleinrichtung zur Neigungsverstellung des Sitzträgers (2), andererseits mit der Verstellmechanik zur Neigungsverstellung der Rückenlehne (3) verbunden ist, und mittels derer bei einer Verstellung der Neigung des Sitzträgers (2) gegen die Horizontale ein Steuerungssignal an die Verstellmechanik zur Neigungsverstellung der Rückenlehne (3) abgegeben wird, welches eine Verstellung des Neigungswinkels der Rückenlehne (3) gegen die Vertikale auf einen vorgegebenen oder vorgebbaren, mit dem Neigungswinkel des Sitzträger (2) gegen die Horizontale in einem bestimmten Verhältnis stehenden Winkelwert bewirkt.

4. Stuhl nach Anspruch 3, **dadurch gekennzeichnet, dass** die Steuerungseinrichtung eine Pneumatik- oder eine Hydraulikeinrichtung mit einem Druckleitungssystem (10) zur Förderung von unter Druck stehendem Gas, insbesondere Luft, oder von unter Druck stehender Flüssigkeit, insbesondere Hydrauliköl, umfasst.

5. Stuhl nach einem der Ansprüche 3 oder 4, **dadurch gekennzeichnet, dass** die Verstelleinrichtung zur Neigungsverstellung des Sitzträgers (2) ein pneumatisches oder hydraulisches Federelement (6), insbesondere einen Pneumatik- oder Hydraulikzylinder, zur Betätigung der Sitzträgerverstellung aufweist.

6. Stuhl nach Anspruch 4 und 5, **dadurch gekennzeichnet, dass** das Federelement (6) bei einer Verkippung des Sitzträgers (2) einen Druck- oder Saugimpuls auf die Steuerungseinrichtung gibt.

7. Stuhl nach einem der vorhergehenden Ansprüche, **dadurch gekennzeichnet, dass** die Verstellmechanik zur Neigungsverstellung der Rückenlehne (3) ein pneumatisches oder hydraulisches Federelement (11', 11"), insbesondere einen Pneumatik- oder Hydraulikzylinder, zur Betätigung der Rückenlehnenverstellung aufweist.

8. Stuhl nach einem der vorhergehenden Ansprüche, **dadurch gekennzeichnet, dass** die Steuerungseinrichtung Steuerventile für eine Steuerung der Bewegungen der Verstelleinrichtung zur Neigungsverstellung des Sitzträgers (2) und der Verstellmechanik zur Neigungsverstellung der Rückenlehne (3) umfasst.

9. Stuhl nach Anspruch 8, **dadurch gekennzeichnet, dass** die Steuerventile so einstellbar sind, dass bei ihrer Betätigung eine vorzugsweise stufenlos wählbare Begrenzung, Dämpfung oder Rückstellung der Bewegungen der Verstelleinrichtung zur Neigungsverstellung des Sitzträgers (2) und der Verstellmechanik zur Neigungsverstellung der Rückenlehne (3) bewirkt wird.

10. Stuhl nach Anspruch 9, **dadurch gekennzeichnet, dass** die Steuerventile so einstellbar sind, dass bei ihrer Betätigung die Neigung des Sitzträgers (2) und/oder der Rückenlehne (3) in einer bestimmten, vorzugsweise wählbaren Winkellage fixiert bleibt.

11. Stuhl nach Anspruch 9 oder 10, **dadurch gekennzeichnet, dass** die Steuerventile so einstellbar oder voreinstellbar sind, dass bei ihrer Betätigung die Neigungen des Sitzträgers (2) und der Rückenlehne (3) in einem bestimmten Winkelverhältnis der Verstellwinkel oder mit einem festen Relativwinkel zueinander verstellt werden können.

12. Stuhl nach einem der vorhergehenden Ansprüche, **dadurch gekennzeichnet, dass** das Gelenk (8) mit der horizontalen Verschwenkachse an dem der Rückenlehne (3) abgewandten Vorderende des Sitzträgers (2), insbesondere parallel zu einer Vorderkante (2') desselben angeordnet ist.

13. Stuhl nach einem Anspruch 12, **dadurch gekennzeichnet, dass** das Gelenk (8) mit der horizontalen Verschwenkachse unterhalb einer auf dem Sitzträger (2) vorgesehenen Sitzfläche bzw. unterhalb eines Sitzpolsters angeordnet ist.

14. Stuhl nach einem der vorhergehenden Ansprüche, **dadurch gekennzeichnet, dass** der Sitzträger (2) um eine vertikale Achse drehbar an der Stuhlsäule (1) befestigt ist.

15. Stuhl nach Anspruch 14, **dadurch gekennzeichnet, dass** der Trägerarm (7) um eine vertikale Achse drehbar an der Stuhlsäule (1) befestigt ist.

16. Stuhl nach einem der vorhergehenden Ansprüche, **dadurch gekennzeichnet, dass** mindestens ein Betätigungselement zur Verstellung der Neigung der Rückenlehne (3) gegenüber der Vertikalen seitlich links oder rechts am Sitzträger (2) angeordnet ist.

17. Stuhl nach Anspruch 16, **dadurch gekennzeichnet, dass** jeweils ein Betätigungselement zur Verstellung der Neigung der Rückenlehne (3) gegenüber der Vertikalen seitlich links und rechts am Sitzträger (2) angeordnet ist.

18. Stuhl nach einem der Ansprüche 16 oder 17, **dadurch gekennzeichnet, dass** das (die) Betätigungselement(e) in einer (den) Seitenlehne(n) (9) des Stuhls integriert ist (sind).

19. Stuhl nach einem der vorhergehenden Ansprüche, **dadurch gekennzeichnet, dass** die Rückenlehne (3) schalenförmig aufgebaut ist.

20. Stuhl nach einem der vorhergehenden Ansprüche, **dadurch gekennzeichnet, dass** die Rückenlehne (3) um einen vorgebbar einstellbaren, insbesondere arretierbaren Winkel um eine horizontale Achse gegen das Trägerelement (5) verkippbar ist.

21. Stuhl nach einem der Ansprüche 1 bis 19, **dadurch gekennzeichnet, dass** die Rückenlehne (3) starr, insbesondere einstückig mit dem Trägerelement (5) verbunden ist.

## Claims

1. Chair, in particular office chair, having a chair post (1), a seat support (2) fastened thereto and a backrest (3), an adjustment mechanism with which the backrest (3) is inclinable with respect to the vertical being provided and the adjustment mechanism comprising an upwardly curved arcuate guide (4) which is connected to the seat support (2) and on which a support element (5) carrying the backrest (3) is movable on an upwardly curved arcuate track in order to adjust the inclination of the backrest (3), the seat support (2) being inclinable with respect to the horizontal by means of an adjustment device and the adjustment device including a support arm (7) on which the seat support (2) is mounted swivellably by means of a joint (8) having a horizontal swivel axis,
**characterised in that**
the arcuate guide (4) is connected rigidly to the seat support (2) and comprises a plurality of upwardly curved, preferably rod-like rails (4', 4"), one of which rails (4', 4") is arranged respectively on the left side and on the right side of the seat support (2),
the adjustment device is fastened to the chair post (1) and the support arm (7) is fastened to the chair post (1).

2. Chair according to Claim 1, **characterised in that** the arcuate guide (4) is curved in such a way that the arcuate track for adjusting the inclination of the backrest (3) has a swivel radius > 0.5 m , preferably ≥ 1 m.

3. Chair according to any one of the preceding claims, **characterised in that** a synchronising device for synchronous adjustment of the inclination of seat support (2) and backrest (3) is provided, and **in that** the synchronising device includes a control device operated with a fluid, which control device is connected on one side to the adjustment device for adjusting the inclination of the seat support (2) and on the other side to the adjustment mechanism for adjusting the inclination of the backrest (3), and by means of which control device, upon adjustment of the inclination of the seat support (2) with respect to horizontal, a control signal is transmitted to the adjustment mechanism for adjusting the inclination of the backrest (3), which control signal causes the angle of inclination of the backrest (3) with respect to the vertical to be adjusted to a predetermined or predefinable angle value which has a definite relationship to the angle of inclination of the seat support (2) with respect to the horizontal.

4. Chair according to Claim 3, **characterised in that** the control device includes a pneumatic or hydraulic device having a pressure line system (10) for conveying pressurised gas, in particular air, or pressurised liquid, in particular hydraulic oil.

5. Chair according to either of Claims 3 and 4, **characterised in that** the adjustment device for adjusting the inclination of the seat support (2) includes a pneumatic or hydraulic spring element (6), in particular a pneumatic or hydraulic cylinder, for actuating the adjustment of the seat support (2).

6. Chair according to Claims 4 and 5, **characterised in that** the spring element (6) transmits a pressure or suction pulse to the control device upon tilting of the seat support (2).

7. Chair according to any one of the preceding claims, **characterised in that** the adjustment mechanism for adjusting the inclination of the backrest (3) includes a pneumatic or hydraulic spring element (11', 11"), in particular a pneumatic or hydraulic cylinder, for actuating the adjustment of the backrest (3).

8. Chair according to any one of the preceding claims, **characterised in that** the control device includes control valves for controlling the movements of the adjustment device for adjusting the inclination of the seat support (2) and of the adjustment mechanism for adjusting the inclination of the backrest (3).

9. Chair according to Claim 8, **characterised in that** the control valves are adjustable in such a way that, upon actuation thereof, a preferably steplessly selectable limiting, damping or restoring of the movements of the adjustment device for adjusting the inclination of the seat support (2) and of the adjustment mechanism for adjusting the inclination of the backrest (3) is effected.

10. Chair according to Claim 9, **characterised in that** the control valves are adjustable in such a way that, upon actuation thereof, the inclination of the seat support (2) and/or of the backrest (3) remains fixed in a definite, preferably selectable angular position.

11. Chair according to Claim 9 or 10, **characterised in that** the control valves can be adjusted or preset in such a way that, upon actuation thereof, the inclinations of the seat support (2) and of the backrest (3) can be adjusted in a definite angular relationship of the adjustment angles, or with a fixed relative angle to one another.

12. Chair according to any one of the preceding claims, **characterised in that** the joint (8) having the horizontal swivel axis is arranged at the front end of the seat support (2) oriented away from the backrest (3), in particular parallel to a front edge (2') thereof.

13. Chair according to Claim 12, **characterised in that** the joint (8) is arranged with the horizontal swivel axis below a seat surface provided on the seat support (2) or below a seat cushion.

14. Chair according to any one of the preceding claims, **characterised in that** the seat support (2) is fastened to the chair post (1 ) rotatably about a vertical axis.

15. Chair according to Claim 14, **characterised in that** the support arm (7) is fastened to the chair post (1) rotatably about a vertical axis.

16. Chair according to any one of the preceding claims, **characterised in that** at least one actuating element for adjusting the inclination of the backrest (3) with respect to the vertical is arranged laterally on the seat support (2) on the left or on the right.

17. Chair according to Claim 16, **characterised in that** actuating elements for adjusting the inclination of the backrest (3) with respect to the vertical are arranged laterally on the seat support (2) respectively on the left and on the right.

18. Chair according to either of Claims 16 and 17, **characterised in that** the actuating element(s) is/are integrated in an armrest (9) or armrests (9) of the chair.

19. Chair according to any one of the preceding claims, **characterised in that** the backrest (3) has a shell-like structure.

20. Chair according to any one of the preceding claims, **characterised in that** the backrest (3) can be tilted through a predefinably adjustable, in particular lockable angle about a horizontal axis with respect to the support element (5).

21. Chair according to any one of Claims 1 to 19, **characterised in that** the backrest (3) is connected rigidly, in particular integrally, to the support element (5).

## Revendications

1. Chaise, en particulier chaise de bureau, avec une colonne de chaise (1), un support de siège (2) fixé dessus et un dossier (3), dans laquelle il est prévu un mécanisme de réglage, à l'aide duquel le dossier (3) peut être incliné par rapport à la verticale, et dans laquelle le mécanisme de réglage comprend un guidage en courbe (4) bombé vers le haut, qui est raccordé au support de siège (2) et sur lequel un élément de support (5) portant le dossier (3) peut être déplacé sur une voie en courbe bombée vers le haut pour le réglage d'inclinaison du dossier (3),
dans laquelle le support de siège (2) peut être incliné par rapport à l'horizontale via un dispositif de réglage et le dispositif de réglage comprend un bras de support (7), sur lequel le support de siège (2) est monté à pivotement via une articulation (8) avec l'axe de pivotement horizontal,
**caractérisée en ce que**
le guidage en courbe (4) est raccordé de manière rigide au support de siège (2) et comprend plusieurs rails (4' ou 4") bombés vers le haut, de préférence en forme de barres, parmi lesquels respectivement un rail (4',4") est aménagé latéralement à gauche et à droite sur le support de siège (2), **en ce que** le dispositif de réglage est fixé sur la colonne de chaise (1) et **en ce que** le bras de support (7) est fixé sur la colonne de chaise (1).

2. Chaise selon la revendication 1, **caractérisée en ce que** le guidage en courbe (4) est bombé de sorte que la voie en courbe présente un rayon de pivotement > 0,5 m, de préférence ≥ 1 m, à des fins de réglage de l'inclinaison du dossier (3).

3. Chaise selon l'une quelconque des revendications précédentes, **caractérisée**
**en ce qu'**un dispositif de synchronisation est prévu pour le réglage d'inclinaison synchrone du support de siège (2) et du dossier (3) et en ce que le dispositif de synchronisation comprend un dispositif de commande fonctionnant avec un fluide, lequel dispositif est relié, d'une part, au dispositif de réglage pour le réglage de l'inclinaison du support de siège (2), d'autre part, au mécanisme de réglage pour le réglage de l'inclinaison du dossier (3), et au moyen duquel, lors d'un réglage de l'inclinaison du support de siège (2) par rapport à l'horizontale, un signal de commande est délivré au mécanisme de réglage pour le réglage de l'inclinaison du dossier (3), lequel signal provoque un réglage de l'angle d'inclinaison du dossier (3) par rapport à la verticale à une valeur angulaire prédéfinie ou prédéfinissable se trouvant dans un certain rapport avec l'angle d'inclinaison du support de siège (2) par rapport à l'horizontale.

4. Chaise selon la revendication 3, **caractérisée en ce que** le dispositif de commande comprend un dispositif pneumatique ou hydraulique avec un système de conduite de pression (10) pour acheminer un gaz sous pression, en particulier de l'air, ou un liquide sous pression, en particulier une huile hydraulique.

5. Chaise selon l'une quelconque des revendications 3 ou 4, **caractérisée en ce que** le dispositif de réglage pour régler l'inclinaison du support de siège (2) présente un élément à ressort (6) pneumatique ou hydraulique, en particulier un cylindre pneumatique ou hydraulique, pour commander le réglage du support de siège.

6. Chaise selon la revendication 4 et 5, **caractérisée en ce que** l'élément à ressort (6) délivre une impulsion de pression ou d'aspiration sur le dispositif de commande lors d'un basculement du support de siège (2).

7. Chaise selon l'une quelconque des revendications précédentes, **caractérisée en ce que** le mécanisme de réglage pour régler l'inclinaison du dossier (3) présente un élément à ressort (11', 11") pneumatique ou hydraulique, en particulier un cylindre pneumatique ou hydraulique, pour commander le réglage du dossier.

8. Chaise selon l'une quelconque des revendications précédentes, **caractérisée en ce que** le dispositif de commande comprend des soupapes de commande pour une commande des mouvements du dispositif de réglage pour régler l'inclinaison du support de siège (2) et du mécanisme de réglage pour régler l'inclinaison du dossier (3).

9. Chaise selon la revendication 8, **caractérisée en ce que** les soupapes de commande peuvent être réglées de manière à provoquer, lors de leur actionnement, une limitation, un amortissement ou un repositionnement, qui peuvent être choisis de préférence en continu, des mouvements du dispositif de réglage pour régler l'inclinaison du support de siège (2) et du mécanisme de réglage pour régler l'inclinaison du dossier (3) .

10. Chaise selon la revendication 9, **caractérisée en ce que** les soupapes de commande peuvent être réglées de sorte que, lors de leur actionnement, l'inclinaison dusupportdesiège (2) et/oududossier (3) restefixée dans une position angulaire déterminée, de préférence qui peut être choisie.

11. Chaise selon la revendication 9 ou 10, **caractérisée en ce que** les soupapes de commande peuvent être réglées ou préréglées de sorte que, lors de leur actionnement, les inclinaisons du support de siège (2) et du dossier (3) puissent être réglées l'une par rapport à l'autre dans un rapport angulaire déterminé de l'angle de réglage ou avec un angle relatif fixe.

12. Chaise selon l'une quelconque des revendications précédentes, **caractérisée en ce que** l'articulation (8) avec l'axe de pivotement horizontal est agencée à l'extrémité avant, opposée au dossier (3), du support de siège (2), en particulier parallèlement à une arête avant (2') de celui-ci.

13. Chaise selon la revendication 12, **caractérisée en ce que** l'articulation (8) avec l'axe de pivotement horizontal est agencée en dessous d'une surface de siège prévue sur le support de siège (2) ou en dessous d'un rembourrage de siège.

14. Chaise selon l'une quelconque des revendications précédentes, **caractérisée en ce que** le support de siège (2) est fixé à rotation autour d'un axe vertical sur la colonne de chaise (1).

15. Chaise selon la revendication 14, **caractérisée en ce que** le bras de support (7) est fixé à rotation autour d'un axe vertical sur la colonne de chaise (1).

16. Chaise selon l'une quelconque des revendications précédentes, **caractérisée en ce qu'**au moins un élément de commande pour le réglage de l'inclinaison du dossier (3) par rapport à la verticale est agencé latéralement à gauche ou à droite sur le support de siège (2).

17. Chaise selon la revendication 16, **caractérisée en ce que** respectivement un élément de commande pour régler l'inclinaison du dossier (3) par rapport à la verticale est agencé latéralement à gauche et à droite sur le support de siège (2).

18. Chaise selon l'une quelconque des revendications 16 ou 17, **caractérisée en ce que** le(s) élément(s) de commande est ou /sont intégrés à un ou plusieurs dossiers (9) de la chaise.

19. Chaise selon l'une quelconque des revendications précédentes, **caractérisée en ce que** le dossier (3) est conçu en forme de cuvette.

20. Chaise selon l'une quelconque des revendications précédentes, **caractérisée**
**en ce que** le dossier (3) peut basculer d'un angle réglable de manière prédéfinissable, en particulier qui peut être bloqué, autour d'un axe horizontal par rapport à l'élément de support (5).

21. Chaise selon l'une quelconque des revendications 1 à 19, **caractérisée en ce que** le dossier (3) est raccordé de manière rigide, en particulier d'un seul tenant avec l'élément de support (5).
